# EUROPÄISCHE PATENTSCHRIFT

(11) **EP 1 187 786 B1**
(45) Veröffentlichungstag und Bekanntmachung des Hinweises auf die Patenterteilung: **26.03.2003**
(21) Anmeldenummer: 00925015.0
(22) Anmeldetag: 22.05.2000
(51) Int. Cl.: B65H 63/06, G01N 33/36, D01H 13/32

(54) **VERFAHREN UND VORRICHTUNG ZUM REINIGEN VON GARN**
METHOD AND DEVICE FOR CLEANING YARN
PROCEDE ET DISPOSITIF PERMETTANT LE NETTOYAGE DE FILS

(30) Priorität: 29.05.1999 CH 100899
(43) Veröffentlichungstag der Anmeldung: 20.03.2002
(73) Patentinhaber: ZELLWEGER LUWA AG, 8610 Uster (CH)
(72) Erfinder: HÖLLER, Robert, CH-8610 Uster (CH)
(86) Internationale Anmeldenummer: CH0000284
(87) Internationale Veröffentlichungsnummer: WO00073189

(56) Entgegenhaltungen:
- EP-A- 0 578 975
- EP-A- 0 877 108
- WO-A-97/47959
- WO-A-98/16823
- CH-A- 477 573
- DE-A- 4 020 330

## Beschreibung

Die Etfindung betrifft ein Verfahren und eine Vorrichtung zum Reinigen von Gam wobei Fehler Im Gam herausgeschnitten werden und eine Reinigungsgrenze Fehler, die herauszuschneiden sind von Fehlern die nicht herauszuschneiden sind, trennt.

Bel solchen Vorrichtungen, die man auch als Gamreiniger bezeichnet, ist es üblich eine Reinigungsgrenze manuell einzustellen, indem man an einem Steuergerät Einstellwerte eingibt, die eine solche Reinigungskurve festlegen.

Dieses Verfahren ist sehr umständlich, well gute Reinigungsgrenzen nur durch umständliches Ausprobieren gefunden werden können. Das bedeutet, dass mit einer ersten Reinlgungsgrenze Gam produziert und anschliessend die Qualität des Garns und der aus diesem hergestellten Produkte geprüft wird, woraus Angaben für die Einstellung einer neuen verbesserten Reinigungsgrenze gefunden werden müssen. Schliesslich muss die gefundene Reinigungsgrenze auch in mehreren Steuergeräten beispielsweise an Rotorspinnmaschinen oder an Spulmaschinen eingestellt werden.

Aus der CH 477 573 ist ein elektronischer Garnreiniger bekannt, bei dem die Auswahl der Fehlerarten, die auszureinigen sind, durch die Wahl einer Kurve geschieht, die über eine Bildtafel gelegt wird, die typische Gamfehler nach Querschnitt und Länge sortiert darstellt.

Aus der EP 0 877 108 ist ein Verfahren und eine Vorrichtung der genannten Art bekannt, bei der die Reinigungsgrenze sich selbsttätig einstellt. Dazu werden zuerst Gamfehler aus einem ersten Garn-Abschnitt erfasst, indem Werte für die Dicke und die Länge von Dickenabweichungen des Gams gemessen und gesammelt werden. Diese Werte lassen sich nun mit Hilfe eines Rechners, z.B. eines sogenannten PC's, der ein geeignetes Programm enthält, ordnen und in einem Diagramm aufzeichnen, wobei die Werte für die Dicke und die zugehörigen Werte für die Länge der Fehler in einem Längen/Dicken-Diagramm eingetragen werden. In diesem Diagramm sind längs einer Achse Wertebereiche für verschiedene Längen von Fehlern im Garn und längs einer anderen Achse Wertebereiche für die Dicke des Fehlers im Gam aufgetragen. So ergeben sich rechteckige Felder, die jeweils durch obere und untere Grenzen für die Länge und obere und untere Grenzen für die Dicke des Fehlers abgegrenzt sind. In den Feldern in diesem Diagramm können nun am Gam erfasste Fehler eingetragen werden womit für jeden Dicken- und Längenbereich die Anzahl ermittelter Fehler bestimmt und die Fehlerdichte in diesem Bereich gewonnen wird. Da bei genauen Messungen am Garn auch kleine Abweichungen der Dicke von einem Mittelwert oder von einem vorgegebenen Wert erfasst werden, erhält man für diese kleinen Abweichungen sehr viele Werte und somit auch eine sehr grosse Fehlerdichte. Man kann solche Werte einem sogenannten "Gamkörper" zurechnen. Sie gehören nicht zu wirklichen Fehlem, da sie praktisch bloss die normale Struktur des Gams wiedergeben. Beachtenswert sind nur Abweichungen der Dicke, die ein bestimmtes Mass übersteigen. So kann man In erster Näherung die Fehlerdichte als Mass für die Stärke oder Bedeutung des Fehlers auffassen und zwar wie folgt: Je höher die Fehlerdichte, umso weniger störend der entsprechende Fehler. Demnach soll eine optimale Reinigungsgrenze Punkte gleicher Fehlerdichte oder gleicher Fehlerstärke in einem Fehlerdiagramm verbinden. So sind Fehler, die auf dieser Reinigungsgrenze liegen jeweils gleich störend. Bei diesem Verfahren gibt der Bediener die Anzahl Reinigerschnitte am PC vor und erhält so die optimale Reinigungsgrenze. Ist der Bediener mit der erhaltenen Kurve einverstanden, so lädt er diese in den Speicher eines Steuergerätes für den Garnreiniger und dieser arbeitet fortan damit.

Ein Nachteil dieses bekannten Verfahrens ist darin zu sehen, dass die Reinigungsgrenze ausgehend von Werten für eine zulässige Anzahl von Schnitten am Garn bestimmt wird. So muss eventuell auch hier die Qualität des Gams und der Folgeprodukte überprüft und dann die Reinigungsgrenze nochmals angepasst werden.

Die Erfindung, wie sie in den Patentansprüchen gekennzeichnet ist, löst nun die Aufgabe, ein Verfahren und eine Vorrichtung zu schaffen, die diese Nachteile vermeiden und eine verbesserte, vereinfachte und rasche Einstellung der Reinigungsgrenze erlauben, so dass deren Wirkung im Garn auch genauer vorhersehbar ist.

Dies wird dadurch erreicht, dass die vom Steuergerät des Garnreinigers zu jedem Gamfehler erfassten Werte für die Länge, Dicke und Position längs des Garns in neuartiger Weise ausgewertet werden. Als Dicke bezeichnen wir hier wahlweise Grössen wie Fehlerradius, Fehlerquerschnitt oder auch Fehlermasse. Eine grafische Darstellung der Reinigungsgrenze ist nicht notwendig. Dafür wird ein Satz simulierter Garnfehler in einem Bild angezeigt, wobei das Bild, wie nachfolgend noch erläutert, verschiedene Gestalt haben kann. Jedenfalls zeigen die Bilder immer nur Fehler, die auf derselben Reinigungsgrenze liegen. Dabei können die Fehler aber unterschiedliche Form und Länge aufweisen. Für Fehler, die auf dieser Reinigungsgrenze liegen und angezeigt werden gilt: Das sind die am meisten störenden Fehler im Garn, die nach der Reinigung des Garns noch in diesem verbleiben, also durch die Reinigung nicht entfernt werden. Bereits geringfügig stärkere Fehler werden aber herausgeschnitten. Als Fehler in den Bildern werden simulierte Fehlerbilder gezeigt. So müssen für jeden Fehler mit einer vorgegebenen Länge und Dicke Bilder oder Darstellungen der Fehler simuliert und/oder vorgespeichert werden. Da ein Fehler, der durch ein Wertepaar für seine Länge und Dicke gekennzeichnet ist, in der Praxis verschiedene Formen aufweisen kann, ist es sogar erwünscht, für einen einzigen Fehler mehrere Bilder oder Darstellungen zu speichern um mögliche Formvarianten zu berücksichtigen. Als Grundlage für die Simulation werden Mustertafeln verwendet, welche Gamfehler mit definierter Länge und Dicke in diesen verschiedenen Formvarianten zeigen. Für die Anzeige der Garnfehler gibt es mindestens drei Möglichkeiten. Es können erstens einzelne mit Fehlern versehene Garnabschnitte ungefähr in wirklicher Grösse dargestellt werden. Es können zweitens kleine Ausschnitte aus einem Mustergewebe welche Garnfehler enthalten angezeigt werden und es können drittens grössere Gewebeausschnitte gezeigt werden wo insbesondere die zweidimensionale Verteilung der Fehler im Gewebe erkennbar wird.

Die erfindungsgemässe Vorrichtung besteht deshalb aus an sich bekannten Garnreinigern, die auf einer Spinn- oder Spulmaschine angebracht sind sowie einen Rechner (PC) auf, der in seinem Speicher Darstellungen von Fehlern und ein Programm zur Klassierung der Fehler aufweist. Der Rechner hat auch Mittel zur Anzeige von Fehlerbeispielen und enthält vorgespeicherte Darstellungen von Fehlem oder ein Programm zur Darstellung von Fehlem aus Eingabedaten.
Vorzugsweise weist er auch anwählbare Felder auf, über die die Berechnung einer Reinigungsgrenze auslösbar ist.

Die durch die Erfindung erreichten Vorteile sind insbesondere darin zu sehen, dass die Einstellung der Reinigungsgrenze stark vereinfacht wird und so auch durch relativ bescheiden qualifizierte Bedienpersonen durchgeführt werden kann. Zudem kann die Wirkung der vorgenommenen Einstellung sehr genau erkannt werden. Vor allem kann aber damit die Reinigungsgrenze durch die gewünschte Qualität eines Endproduktes beeinflusst und bestimmt werden. Diese Qualität, die sich beispielsweise in der mehr oder weniger gleichförmigen Struktur der Oberfläche eines Gewebes oder Gewirkes ausdrückt, kann direkt bei der Bestimmung der Reinigungsgrenze für das Gam berücksichtigt werden. Die Darstellung der Fehler kann sowohl die Art der Fehler oder die Wirkung der Verteilung der Fehler im Endprodukt hervorheben.

Im folgenden wird die Erfindung anhand eines Beispiels und mit Bezug auf die beiliegenden Figuren näher erläutert. Es zeigen:
Figur 1 eine schematische Darstellung der erfindungsgemässen Vorrichtung,
Figuren 2 bis 7 je eine Darstellung von Fehlern im Feld der Anzeige.
Figur 8 eine Darstellung einer Anzeige an einem Bildschirm eines PC's.

Fig. 1 zeigt einen längsbewegten Prüfkörper, hier ein Garn 1, das ein Messfeld oder einen Messspalt 2 eines Garnreinigers 3 durchläuft. Dieser ist über eine Leitung 4 an eine Auswerteeinheit 5 angeschlossen, die wiederum über einen Bus 6 mit einem Steuergerät 7 verbunden ist. Allerdings kann die Auswerteeinheit auch Teil des Gamreinigers sein. Am Steuergerät 7 können über einen weiteren Bus 8 weitere Auswerteeinheiten und somit weitere Garnreiniger angeschlossen sein. Das Steuergerät 7 ist über einen Bus oder ein Netzwerk 9 wie beispielweise Ethernet (LAN) usw. mit einem Rechner 10 verbunden, der beispielsweise ein üblicher PC mit Mitteln zur Anzeige sein kann. So weist dieser auch die bekannten Elemente wie Bildschirm 11, Eingabetastatur 12 und Prozessor 13 auf. Im Rechner 10 sind verschiedene Programme gespeichert, beispielsweise ein Programm zur Gewebesimulation, ein Programm zur Festlegung einer ersten Reinigungsgrenze und ein Programm zur Erzeugung von Fehlerbildern und zur Speicherung vorgegebener Fehlerbilder. Ein Programm zur Gewebesimulation ist beispielsweise unter der Bezeichnung USTER EXPERT im Markt erhältlich und auch in seinen Grundzügen in der US 5,671,061 beschrieben. Ein Programm zur Festlegung einer Reinigungsgrenze wird von der Firma ZELLWEGER USTER unter der Bezeichnung CAY vertrieben und ist in seinen Grundzügen aus der EP 0 877 108 bekannt. Typische Fehlerbilder im Garn sind aus dem Klassiersystem USTER CLASSIMAT bekannt und beispielsweise in der Schrift "USTER News Bulletin" Nr.29, August 1981auf den Seiten 4, 6 und 15 gezeigt.

Fig. 2 zeigt ein Beispiel für Fehler in einem Endprodukt wie Garn, die auf derselben Reinigungsgrenze liegen könnten und somit im gleichen Masse unerwünscht oder toleriert werden und damit auch Punkten einer Reinigungsgrenze zugeordnet werden können. Den Fehler 14 bezeichnet man als kurze Dickstelle, den Fehler 17 als lange Dickstelle, die aber eine geringere Dicke aufweist. Die Fehler 15 und 16 liegen in ihren Massen irgendwo dazwischen.

Fig. 3 zeigt ähnliche Fehler wie Fig. 2, die aber insgesamt eine geringere Dicke aufweisen und somit auch weniger störend sein sollten. Diese Darstellung hebt die Art der Fehler hervor.

Fig. 4 zeigt die gleichen Fehler 14 bis 17 wie Fig. 2, aber in einem Ausschnitt aus einem Flächengebilde.

Fig. 5 zeigt die gleichen Fehler 18 bis 21 wie Fig. 3, aber in einer Umgebung.

Fig. 6 zeigt eine Bahn 25 eines Gewebes oder Gewirkes, in dem Garnfehler mit Bezugszeichen 26 bis 29 angegeben sind.

Fig. 7 zeigt eine Bahn 30 eines Gewebes oder Gewirkes, in dem Garnfehler mit Bezugszeichen 31 und 32 angegeben sind. Diese Darstellung hebt die Verteilung der Fehler im Endprodukt hervor.

Fig. 8 zeigt eine Darstellung wie sie auf einem Bildschirm aufgebaut sein kann. Mit 33 ist eine Bahn eines Endproduktes wie eines Gewebes oder Gewirkes bezeichnet, das sichtbare Garnfehler aufweist, wie sie beispielsweise mit 34, 35 und 36 bezeichnet sind. In einem Feld 37 rechts davon sind diese Garnfehler vergrössert und auf gleicher Höhe dargestellt, so dass man deren Natur erkennen kann. In einem Feld 38 sind für einen und denselben Fehler fünf verschiedene Varianten gezeigt. Alle diese Varianten werden im gleichen Feld klassiert, weil sie als gleich störend empfunden werden, obwohl ihre Formen voneinander abweichen. Felder 39 und 40 sind beispielsweise durch eine Maus anwählbar. Anwählen von Feld 39 verschärft die Reinigungsgrenze und Anwählen von Feld 40 macht sie toleranter.

Die Wirkungsweise der Erfindung ist wie folgt:
Vor oder zu Beginn einer Garnproduktion oder für ein bestimmtes Produktionslos wird eine Reinigungsgrenze vorgegeben. Dies kann beispielsweise in der aus der EP 0 877 108 bekannten Weise geschehen. In jedem Fall muss diese Reinigungsgrenze letztlich im Rechner 10 vorgespeichert sein oder durch ein geeignetes Programm ermittelt werden. Am Bildschirm 11 werden dann beispielsweise Garnfehler, die dieser Reinigungsgrenze zugeordnet werden können, wie in einer der Fig. 2, 4 oder 6 nebenenander oder nacheinander gezeigt, im Endprodukt, also im Garn 1, im Gewebe oder Gewirke 25, 30, dargestellt. Der Bediener kann zwischen beispielsweise drei Darstellungen wie in den Figuren 2, 4 und 6 gezeigt, wählen und kann nun beurteilen, ob er die gezeigten Fehler im Garn noch zulassen kann oder nicht. Kann er sie nicht zulassen, dann hat er seine Reinigungsgrenze vielleicht zu unempfindlich eingestellt. Er kann sie verschärfen, indem er auf der Eingabetastatur 12 eine entsprechende Eingabe macht oder über eine Maus am Bildschirm 11 das Feld 39 (Fig. 8) anwählt. Dann berechnet der Prozessor 13 eine neue Reinigungsgrenze, die mehr Fehler herausschneidet und am Bildschirm 11 treten neue Bilder von Fehlern auf, wie sie beispielsweise die Figuren 3, 5 und 7 zeigen. In umgekehrter Weise kann die Reinigungsgrenze auch toleranter eingestellt werden, beispielsweise indem man das Feld 40 anwählt. Zur Kontrolle kann auch für jede Reinigungsgrenze die Anzahl erwarteter Reinigerschnitte in einem Anzeigenfeld angezeigt werden. Sobald die Simulation der Fehler die angestrebten Qualitätsmerkmale erkennen lässt, erfolgt ein Sichern der Reinigungsgrenze und ein Herunterladen in das Steuergerät 7 zur Ansteuerung des Reinigers 3. Mit der so optimierten Reinigungsgrenze kann nun die Produktion von Garn aufgenommen werden.

Wie bereits beschrieben, können im Rechner 10 Bilder von Gamfehlem gespeichert sein. Diese Bilder können realen Abbildungen wie Fotografien entsprechen, die zu diesem Zweck digitalisiert und gespeichert wurden. Da die Anzahl so vorgegebener Bilder beschränkt ist, lassen sich aus zwei Bildern durch Interpolation mit bekannten Bildverarbeitungsalgorithmen weitere Bilder erzeugen, die Garnfehler zeigen, die nicht vorgespeichert sind, weil sie zu den vorgespeicherten Bildern zu geringe Abweichungen aufweisen.

## Patentansprüche

1. Verfahren zum Reinigen von Gam, wobei Fehler im Gam herausgeschnitten werden und eine Reinigungsgrenze Fehler, die herauszuschneiden sind von Fehlern die nicht herauszuschneiden sind, trennt, **dadurch gekennzeichnet, dass** ausgehend von der Reinigungsgrenze, Darstellungen von Fehlem (14 - 21, 26 - 29, 31, 32) in einem Endprodukt (1, 25, 30) mit Hilfe eines Rechners (10), der in einem Speicher Darstellungen von Fehlern und ein Programm zur Klassierung der Fehler aufweist, erzeugt werden, die eine Wirkung der Fehler im Endprodukt sichtbar machen.

2. Verfahren nach Anspruch 1, **dadurch gekennzeichnet, dass** die angezeigten Fehler die störendsten Fehler sind, die nach dem Reinigen noch im Endprodukt verbleiben.

3. Verfahren nach Anspruch 1, **dadurch gekennzeichnet, dass** als Darstellung Fehler in einem Garn gezeigt werden.

4. Verfahren nach Anspruch 1, **dadurch gekennzeichnet, dass** als Darstellung Fehler in einem Flächengebilde gezeigt werden.

5. Verfahren nach Anspruch 4, **dadurch gekennzeichnet, dass** die Darsteilung die Art der Fehler hervorhebt

6. Verfahren nach Anspruch 5, **dadurch gekennzeichnet, dass** die Darstellung die Wirkung der Verteilung der Fehler im Endprodukt hervorhebt.

7. Vorrichtung zur Duchführung des Verfahrens nach Anspruch 1, wobei die Vorrichtung einen Gamreiniger (3) und einen daran angeschlossenen Rechner (10) aufweist, **dadurch gekennzeichnet, dass** der Rechner in seinem Speicher Darstellungen von Fehlern und ein Programm zur Klassierung der Fehler sowie Mittel zur Anzeige von Fehlerbeispielen aufweist.

8. Vorrichtung nach Anspruch 7, **dadurch gekennzeichnet, dass** der Rechner vorgespeicherte Darstellungen von Fehlem verwendet.

9. Vorrichtung nach Anspruch 7, **dadurch gekennzeichnet, dass** der Rechner ein Programm zur Erzeugung von Fehlerbildem aufweist.

10. Vorrichtung nach Anspruch 7, **dadurch gekennzeichnet, dass** daran anwählbare Felder (39, 40) vorgesehen sind, durch die die Berechnung einer Reinigungsgrenze auslösbar ist.

## Claims

1. Process for clearing yarn, defects in the yarn being cut out and a clearing limit separating defects which are to be cut out from defects which are not to be cut out, **characterised in that** starting from the clearing limit, using a computer (10) which in a memory has displays of defects and a programme for classifying defects stored, displays of defects (14-21, 26-29, 31, 32) in an end product (1, 25, 30) are produced which make the effect of the defects in the end product visible.

2. Process according to claim 1, **characterised in that** the defects displayed are the most disruptive defects which still remain in the end product after clearing.

3. Process according to claim 1, **characterised in that** the defects in a yarn are shown as a display.

4. Process according to claim 1, **characterised in that** defects in a fabric are shown as a display.

5. Process according to claim 4, **characterised in that** the display emphasises the type of defects.

6. Process according to claim 5, **characterised in that** the display emphasises the effect of the distribution of the defects in the end product.

7. Device for carrying out the process according to claim 1, whereas the device comprises a yarn clearer (3) and a computer (10) connected thereto, **characterised in that** the computer (10) stores in its memory displays of defects and a programme for classifying defects with means for displaying examples of defects.

8. Device according to claim 7, **characterised in that** the computer uses prestored displays of defects.

9. Device according to claim 7, **characterised in that** the computer has a programme for producing defect images.

10. Device according to claim 7, **characterised in that** fields (39, 40) which can be selected thereon are provided, by means of which the calculation of a clearing limit can be triggered.

## Revendications

1. Procédé d'épuration de fils, où des défauts dans le fil sont coupés et une limite d'épuration sépare des défauts qui sont à couper de défauts qui ne sont pas à couper, **caractérisé en ce que**, en partant de la limite d'épuration, des représentations de défauts (14-21, 26-29, 31, 32) sont produits dans un produit fini (1, 25, 30) à l'aide d'un calculateur (10) qui présente dans une mémoire des représentations de défauts et un programme de classification des défauts, qui rendent visible un effet des défauts dans le produit fini.

2. Procédé selon la revendication 1, **caractérisé en ce que** les défauts indiqués sont les défauts les plus gênants qui restent après l'épuration encore dans le produit fini.

3. Procédé selon la revendication 1, **caractérisé en ce que** comme représentation, des défauts dans un fil sont affichés.

4. Procédé selon la revendication 1, **caractérisé en ce que** comme représentation, des défauts dans une configuration en surface sont affichés.

5. Procédé selon la revendication 4, **caractérisé en ce que** la représentation souligne le type des défauts.

6. Procédé selon la revendication 5, **caractérisé en ce que** la représentation souligne l'effet de la répartition des défauts dans le produit fini.

7. Dispositif pour la mise en oeuvre du procédé selon la revendication 1, où le dispositif présente un épurateur de fil (3) et un calculateur (10) connecté à celui-ci, **caractérisé en ce que** le calculateur présente dans sa mémoire des représentations de défauts et un programme de classification des défauts, ainsi que des moyens pour l'affichage d'exemples de défauts.

8. Dispositif selon la revendication 7, **caractérisé en ce que** le calculateur utilise des représentations de défauts stockées préalablement.

9. Dispositif selon la revendication 7, **caractérisé en ce que** le calculateur présente un programme pour produire des images de défauts.

10. Dispositif selon la revendication 7, **caractérisé en ce que** des champs sélectionnables (39, 40) sont prévus à celui-ci par lesquels le calcul d'une limite d'épuration peut être déclenché.
